# EUROPÄISCHE PATENTANMELDUNG

(11) **EP 1 876 108 A1**
(43) Veröffentlichungstag der Anmeldung: **09.01.2008**
(21) Anmeldenummer: 07012785.7
(22) Anmeldetag: 29.06.2007
(51) Int. Cl.: B65D 25/08

(54) **Kombinationsverpackung für Lebensmittel**

(30) Priorität: 04.07.2006 DE 202006010329 U
(71) Anmelder: Schröder, Holger, 27446 Anderlingen (DE)
(72) Erfinder: Schröder, Holger, 27446 Anderlingen (DE)
(74) Vertreter: Hansen, Jochen

(57) **Zusammenfassung**

Die Erfindung betrifft eine Kombinationsverpackung für wenigstens zwei Sorten stückige Lebensmittel, die unterschiedliche Lagerbedingungen haben, wobei eine untere Schale (3) zur Aufnahme von ersten Lebensmittetstücken (1) und über der unteren Schale (3) ein Schalenaufsatz (4) zur Aufnahme von zweiten Lebensmittelstücken (2) vorgesehen sind, wobei wenigstens die untere Schale (3) eine entfernbare erste Abdeckung (31) hat, der Schalenaufsatz (4) bei bestimmungsgemäßem Gebrauch auf der entfernbaren ersten Abdeckung (31) aufliegt und einen entfernbaren Deckel (42) aufweist.

## Beschreibung

Die Erfindung betrifft eine Kombinationsverpackung für wenigstens zwei Sorten stückige Lebensmittel, die unterschiedliche Lagerbedingungen haben.

Derartige Verpackungen sind beispielsweise für Joghurt mit einem anhängenden, aber getrennten Behälter für ein feuchtigkeitsempfindliches Müsli bekannt. Ferner sind andere Ausgestaltungen bekannt, bei denen verschiedene Lebensmittelkomponenten nebeneinander in getrennten schalenartigen Behältnissen voneinander getrennt, aber unter einer Abdeckung verpackt sind, wie beispielsweise bei Fertiggerichten, bei denen beispielsweise Kartoffeln, Fleisch und Beilagen in getrennten Schalenbereichen einer Verpackung angeordnet sind.

Der erfindungsgemäßen Kombinationsverpackung liegt jedoch nachfolgend geschildertes Problem zugrunde. Auf Partys und Veranstaltungen werden häufig Käsespieße und andere "Fingerfood"- Produkte, bestehend aus auf einem Spieß aufgespießten unterschiedlichen stückigen Lebensmitteln verteilt, die bei den Gästen aufgrund des problemlosen Zugriffs sehr beliebt sind.

Nachteilig ist, dass zur Herstellung derartiger Spieße ein hoher manueller Arbeitsanteil erforderlich ist. Ferner müssen die einzelnen Bestandteile des Spießes beschafft, getrennt bevorratet und frisch zur Zusammenstellung zur Verfügung gestellt werden.

Aufgabe der Erfindung ist es daher, derartige Lebensmittelzusammenstellungen in einer einzigen Verpackung anzubieten, aus denen die gewünschten Zusammenstellungen ohne großen Aufwand herstellbar sind.

Gelöst wird diese Aufgabe mit einer Kombinationsverpackung gemäß **Anspruch 1.**

Dadurch, dass eine untere Schale zur Aufnahme von ersten Lebensmittelstücken und über der unteren Schale ein Schalenaufsatz zur Aufnahme von zweiten Lebensmittelstücken vorgesehen sind, wobei wenigstens die untere Schale eine entfernbare erste Abdeckung hat, der Schalenaufsatz bei bestimmungsgemäßem Gebrauch auf der entfernbaren ersten Abdeckung aufliegt und einen entfernbaren Deckel aufweist, sind zwei zu kombinierende Lebensmittel übereinander bevorratet. Die Lagerfähigkeit der beiden verschiedenen Lebensmittelstücke beeinflussen sich nicht gegenseitig, da sie durch die entfernbare, erste Abdeckung getrennt sind.

Bevorzugt hat der Schalenaufsatz auf der zur ersten Abdeckung gewandten Seite eine entfernbare zweite Abdeckung, die die zweiten Lebensmittelstücke im Schalenaufsatz haften. Mit dieser Ausgestaltung ist es möglich die untere Schale sowie den Schalenaufsatz einstückig im Tiefziehverfahren herstellen zu können und mit den stückigen Lebensmitteln in Verpackungsstraßen befüllen zu können. Danach wird die erste Abdeckung auf der unteren Schale und die zweite Abdeckung auf den Schalenaufsatz zum sicheren Verpacken der Lebensmittel aufgeklebt. Erst danach wird der Schatenaufsatz auf die untere Schale über eine Falzverbindung aufeinander geklappt. Durch das Vorsehen der zweiten Abdeckung auf dem Schalenaufsatz können dabei die verpackten zweiten Lebensmittelstücke nicht herausfallen.

Wenn zwischen der unteren Schale und dem Schalenaufsatz wenigstens eine Zwischenetage für weitere Sorten von Lebensmittelstücken mit je einer zugeordneten weiteren entfernbaren Abdeckung vorgesehen ist, wobei die Lebensmittelstücke auf der jeweilig darunterliegenden Abdeckung aufliegen, wird eine dritte, vierte oder weitere Lage von weiteren, bevorzugt verschiedenen Lebensmitteln übereinander in der Kombinationsverpackung bereitgestellt. Durch die jeweils dazwischen angeordneten weiteren, entfernbaren Abdeckungen, wird ebenfalls eine negative Beeinflussung verschiedener Lebensmittel verhindert.

In der erfindungsgemäßen Kombinationsverpackung wird somit für das jeweilige Lebensmittel eine gesondert abgetrennte Kleinklimazone geschaffen, die durch entsprechende Vorkehrungen jeweils optimal an die Lagerbedingungen des jeweiligen Lebensmittels anpassbar sind. Beispielsweise kann die erste Abdeckung aus einer im Wesentlichen luftdichten Folie bestehen, so dass hier bei einer ebenfalls luftdicht geschlossenen unteren Schale optimale Lagerbedingungen für Käsestückchen oder Frischfleischwaren geschaffen sind.

Wenn der Deckel eine Lochfolie oder eine diffusionsoffene Folie ist, können im oberen Stauraum der Kombinationsverpackung, dem Schalenaufsatz, Früchte oder Gemüse ganzstückig, beispielsweise Weintrauben, Cocktailtomaten, Zwiebeln oder dergleichen bevorratet werden. Entsprechend können optimale Lager- und Bevorratungsbedingungen durch Auswahl von entsprechendem Verpackungsmaterial, nämlich insbesondere Material für die Deckel bzw. die Abdeckungen für das jeweilige zu verpackende Lebensmittel bereitgestellt werden.

Beispielsweise sind die ersten Lebensmittelstücke Schnittkäsewürfel, Wurstabschnitte oder Miniwürstchen. Ferner können die weiteren Lebensmittelstücke in der/den Zwischenetage(n) Stückchen aus Fleisch, Fisch, Brotewaren, Früchten oder Gemüse sein. Die zweiten Lebensmittelstücke können Weintrauben, Cocktailtomaten, Minigewürzgurken oder Zwiebeln sein.

Bevorzugt ist sowohl die erste wie auch die zweite Abdeckung durch Ziehen in einer Richtung ihrer Flächenerstreckung entfernbar ausgebildet. Ferner haben die Abdeckungen je eine Zuglasche, die am der Zugrichtung gegenüberliegenden Ende der Abdeckung angeformt, auf der Abdeckung aufliegend rückgefaltet und an der Zugseite für den Zugriff für den Benutzer hervorstehend ausgebildet ist. Damit können durch Ziehen an den Zuglaschen durch den Benutzer die Abdeckungen im Wesentlichen ohne Beeinflussung der Lage der darüber liegenden und darunter liegenden stückigen Lebensmittel erfolgen. Durch die Rückfaltung der Zuglasche auf die Abdeckung ist an einer entsprechenden Risssollstelle am Rand der Abdeckung bzw. einer ensprechend lösbaren Haftverbindung ein sicheres vollständiges Entfernen der Abdeckung möglich.

Ähnlich ist der Deckel auf einem umlaufenden Randbereich des Schalenaufsatzes abziehbar aufgebracht, wobei ein kleiner Überstand des Deckels als Abziehhilfe vorgesehen ist. Mit dieser Ausgestaltung kann der die Verpackung abschließende obere Deckel vom Benutzer ohne weitere Hilfsmittel manuell geöffnet werden.

Dadurch, dass an wenigstens einer Seite des Schalenaufsatzes und/oder der unteren Schale ein oben offenes Fach für Zubehör zum Essen der stückigen Lebensmittel angeformt ist, wobei das Fach mit dem Deckel bzw. der ersten Abdeckung verschlossen ist und mit dem Abziehen des Deckels/der Abdeckung öffenbar ausgebildet ist, kann Zubehör, wie beispielsweise Spieße oder kleine Gebeln, in der Verpackung vorgehalten werden, ohne dass diese verloren gehen können und/oder die Qualität der eingepackten Lebensmittel, insbesondere bei Holzspießen, negativ beeinflusst wird. Zudem ist das Zubehör im verpackten Zustand vor Verschmutzungen geschützt.

Entsprechend kann der Benutzer nach Öffnung des Deckels einen Spieß aus dem Fach entnehmen und zwei oder mehr stückige Lebensmittel, die in der Kombinationsverpackung quasi gestapelt übereinander bereit liegen, in besonders einfacher und rationeller Weise aufspießen. Bei dieser Lösung wird durch das Lagern der stückigen Lebensmittel in nicht aufgespießtem Zustand verhindert, dass beispielsweise aufgespießte Weintrauben oder Cocktailtomaten an den Durchstoßstellen des Spießes schnell verderben.

Eine sichere Zuordnung der stückigen Lebensmittel zu den darüber liegenden weiteren stückigen Lebensmitteln wird dadurch erreicht, dass die untere Schale zum Separieren der einzelnen ersten Lebensmittelstücke Stege aufweist. Dabeben können die in der unteren Schale eingeformten Stege die Schale versteifen, so dass eine geringere Materialstärke und/oder eine größere Schalengröße möglich ist.

Ebenso können die zweiten Lebensmittelstücke im Schafenaufsatz durch Trennstege in Rasterform (Steggitter) voneinander separiert und unmittelbar dem jeweiligen ersten Lebensmittelstück in der unteren Schale zugeordnet bevorratet werden. Entsprechend einfach ist das Aufspießen der vorgehaltenen, übereinander gestapelten stückigen Lebensmittel.

Eine entsprechende Ausgestaltung ist auch für die Zwischenetagen denkbar.

Fertigungstechnisch ist es vorteilhaft, wenn die untere Schale, der Schalenaufsatz und ggf. die Zwischenetagen einstückig im Tiefziehverfahren hergestellt sind.

Nachfolgend werden zwei Ausführungsbeispiele der Erfindung anhand der beiliegenden Zeichnungen detalliert beschrieben.

### Darin zeigt:

- Fig. 1: eine Kombinationsverpackung in einem Längsschnitt ,
- Fig. 2: die in Figur 1 dargestellte Kombinationsverpackung in Draufsicht,
- Fig. 3: eine alternative Ausführungsform einer Kombinationsverpackung in einer Draufsicht und
- Fig. 4: in einer Seitenansicht.

In Fig. 1 ist eine Kombinationsverpackung für zwei Sorten stückige Lebensmittel, nämlich erste Lebensmittelstücke 1, beispielsweise Käsewürfel, und zweite Lebensmittelstücke 2, beispielsweise Weintrauben, dargestellt. Die beiden Lebensmittelsorten weisen unterschiedliche Lagerbedingungen auf.

Die Kombinationsverpackung besteht aus einer unteren Schale 3 und einem darüber einteilig angesetzten oder angeformten Schalenaufsatz 4. Ferner ist neben dem Schalenaufsatz 4 ein Fach 5 für Zubehör zum Essen, insbesondere Spieße 51 angeformt.

Die untere Schale 3 ist mit einer ersten entfernbaren Abdeckung 31 an ihrer Oberseite verschlossen. Die erste Abdeckung 31 weist eine Zuglasche 32 auf, die bei noch durch die erste Abdeckung 31 vollständig verschlossener unterer Schale 3 nur geringfügig aus einer Spaltöffnung 33 über die untere Schale 3 hinaussteht, um vom Benutzer ergriffen werden zu können. Die Zuglasche 32 ist dabei am der Zugrichtung X gegenüberliegenden Ende der Abdeckung 31 angeformt und liegt rückgefaltet auf der Abdeckung 31 auf. Die Zugrichtung X liegt in einer Richtung der Flächenerstreckung der Abdeckung 31 und ist in den Figuren 1 und 2 mit Pfeil dargestellt. In der in Figur 2 dargestellten Draufsicht ist die erste Abdeckung 31 durch Ziehen an der Zuglasche 32 bereits ein kleines Stückchen entlang einer Sollrisslinie 34 aufgerissen und geöffnet, so dass die darunterliegenden ersten Lebensmittelstücke 1 zu sehen sind. Der Übersichtlichkeit halber sind die zweiten Lebensmittelstücke 2 in Fig. 2 nicht dargestellt.

Ferner sind in der unteren Schale 3 rasterartig angeordnete Trennstege 35 ausgebildet, die dem Separieren der ersten Lebensmittelstücke 1 dient. Ferner wirken die Trennstege 35, die am Boden 30 der unteren Schale 3 angeformt sind, versteifend auf die untere Schale 3 und somit auf die gesamte Verpackung.

Oberhalb der ersten Abdeckung 31 sind im Schalenaufsatz 4 zweite Lebensmittelstücke 2 aufgelegt. Am oberen Ende des Schatenaufsatzes 4 ist ein umlaufender Randbereich 41 ausgebildet, an bzw. auf dem ein Deckel 42 abziehbar aufgebracht ist. An einer Stelle des Deckels 42 ist ein kleiner Überstand 43 ausgebildet, der als Hilfe zum Abziehen des Deckels 42 in Pfeilrichtung Y dient. Ferner ist im innenraum des Schalenaufsatzes 4 eine rasterartige Aufteilung mit Trennstegen 45 vorgesehen, die in der gleichen Teilung wie die Trennstege 35 der unteren Schale 3 ausgebildet sind. Die Trennstege 45 sind lediglich an den Wandungen 44 des Schalenaufsatzes 4 angeformt.

Wie in Figur 2 in der Draufsicht ersichtlich, ist an einer Querseite der Kombinationsverpackung ein gesondertes Fach 5 an den Schalenaufsatz 4 im Bereich seines Randbereichs 41 angeformt. Bei geschlossenem Deckel 42 des Schatenaufsatzes 4 ist das Fach 5 ebenfalls vom Deckel 42 verschlossen. Nach Öffnung des Deckels 42 ist das Fach 5 von oben frei zugänglich. Im Fach 5 sind beispielsweise Holzspieße 51 eingelegt.

Nachfolgend wird die Benutzung der Kombinationsverpackung unter Bezugnahme auf Fig. 1 und 2 gemäß erster Ausführungsform beschrieben.

Die verschlossene Kombinationsverpackung wird vom Hersteller ausgeliefert und vom Einzelhandel Endverbrauchern angeboten. Je nach in der Kombinationsverpackung eingepackten Lebensmitteln ist eine Kühlung erforderlich. Beispielsweise können die ersten Lebensmittelstücke 1 Käsewürfel oder Wurststückchen und die zweiten Lebensmittelstücke 2 Weintrauben oder Cocktailtomaten sein. Beim Verpacken werden die stückigen Lebensmittel durch geeignete Zuführvorrichtungen in die Verpackung schichtweise eingeladen und verschlossen. Unter Berücksichtigung der für das jeweilige Lebensmittel optimalen Lagerbedingungen wird der Werkstoff für die erste Abdeckung 31 und den Deckel 42 sowie für etwaige weitere Abdeckungen für die Zwischenetagen ausgewählt. Beispielsweise ist für bestimmte Lebensmittel, wie Fleisch und Käseprodukte eine luftdichte Verpackung vorteilhaft. Hingegen ist für Früchte und Gemüse häufig eine diffusionsoffene Verpackung bevorzugt. Entsprechend wird bei der Verpackung eine für die jeweilige Lagerfähigkeit gesignete Folie ausgewählt.

Will nun der Endverbraucher die Lebensmittel konsumieren, öffnet er die Verpackung durch Abziehen des Deckels 42 in Aufziehrichtung Y und Entfernen der ersten Abdeckung 31 durch Ziehen in Richtung der Zugrichtung X. Damit liegen die für ein jeweiliges Lebensmittelhäppchen vorgesehenen zwei verschiedenen Arten stückiger Lebensmittel 1, 2 zugeordnet übereinander. Da nach Öffnen des Deckels 42 auch das Fach 5 geöffnet ist, kann der Benutzer die darin hygienisch aufgenommenen Spieße 51 entnehmen und durch das in den Schalenaufsatz 4 gelagerte zweite Lebenmittelstück 2, beispielsweise eine Weintraube, in das erste Lebensmittelstück 1, beispielsweise ein Käsewürfel, stecken (aufspießen).

Damit können unter minimalem manuellen Arbeitsaufwand Käsespieße oder dergleichen erstellt und frisch verzehrt werden. Es wird somit ein Party-Snack in der erfindungsgemäßen Kombinationsverpackung mit allem erforderlichen Zubehör bereitgestellt, wobei die Lebensmittelprodukte jeweils für sich in optimalen Lagerbedingungen bis unmittelbar vor dem Verzehr bevorratet werden können. Die manuelle Arbeit des Verbrauchers beschränkt sich auf das Einstecken des Spießes 51 durch die übereinander angeordneten Lebensmittelstücke 1,2.

In den Fig. 3 und 4 ist ein alternatives Ausführungsbeispiel einer Kombinationsverpackung dargestellt, wobei funktionsgleiche Bauelemente gleiche Bezugszeichen zum Ausführungsbeispiel gemäß Fig. 1 und 2 haben.

Die Kombinationsverpackung gemäß dem zweiten Ausführungsbeispiel ist einstückig im Tiefziehverfahren herstellbar. Dabei ist in Fig. 3 unten die untere Schale 3 und im oberen Teil ein Schalenaufsatz 4 wiedergegeben. Die untere Schale 3 und der Schafenaufsatz 4 sind über einen Falz 36 einstückig miteinander verbunden.

Die untere Schale 3 weist erste Ausformungen 37 auf, wie sie auch in der Seitenansicht der Fig. 4 erkennbar sind, die zur Aufnahme jeweils eines ersten Lebensmittelstücks 1 ausgebildet sind. Die Seitenwände der Ausformungen 37 bilden somit die Trennung zum Separieren der einzelnen Lebensmittelstücke. Ferner ist am Randbereich der unteren Schale 3 ein Fach 5 angeformt, das zur Aufnahme von Zubehör, beispielsweise Spießen dienen kann. Auf der flächigen Oberseite der unteren Schale 3 ist eine erste Abdeckung 31 aufgeklebt, die eine Zuglasche 32 hat, die über die gesamte untere Schale rückgefaltet ist und an der linken Seite über die untere Schale 3 in Form einer Zuglasche 32 hinausreicht.

Ebenso ist der Schalenaufsatz 4 auf der in Fig. 3 dargestellten Ansicht mit einer zweiten Abdeckung 46 verschlossen. Der Schalenaufsatz 4 weist im Tiefziehverfahren hergestellte unten und oben offene Ausformungen, nämliche zweite Ausformungen 47 auf, die zur Aufnahme der zweiten Lebensmittelstücke 2 dienen. Die zweite Abdeckung 46 ist ebenfalls zur in Zeichenebene der Fig. 3 linken Seite rückgefaltet und über den Schalenaufsatz 4 überstehend als Zuglasche 32 ausgebildet.

Nach dem Befüllen der Kombinationsverpackung gemäß zweiter Ausführungsform und Verschließen der unteren Schale 3 mit der ersten Abdeckung 31 und des Schalenaufsatzes 4 mit der zweiten Abdeckung 46 wird der Schalenaufsatz 4 um Falz 36 auf die untere Schale 3 übergeklappt. Entsprechend liegen erste Abdeckung 31 und zweite Abdeckung 46 unmittelbar aneinander. Dabei kann ein Verschlusssystem, beispielsweise in Form von Rastnasen und zugeordneten Aufnahmen, eine sichere Verbindung zwischen unterer Schale 3 und daraufgeklappten Schalenaufsatz 4 bilden. Der Schalenaufsatz 4 weist auf seiner nun nach oben zeigenden Oberseite (in Fig. 3 in Zeichenebene nach unten zeigend) bereits einen Deckel 42 auf. Dieser kann über die gesamten zweiten Ausformungen 47 oder jeweils einzeln an den zweiten Ausformungen 47 aufgebracht sein.

Um die in der Kombinationsverpackung bevorrateten stückigen Lebensmittel in der gewünschten Form den Verpackungen entnehmen zu können, werden zunächst die beiden Abdeckungen 31 und 46 mittels Zuglaschen 32 herausgezogen, also von der unteren Schale und dem Schalenaufsatz 4 entfernt. Dann wird der Deckel 42 des Schalenaufsatzes 4 entfernt und die im Fach 5 bevorrateten Spieße 51 entnommen. Dann kann der Nutzer die übereinander ausgerichteten Lebensmittelstücke aufspießen, entnehmen und verzehren.

### Bezugszeichenliste

- 1: erstes Lebensmittelstück, Käsewürfel
- 2: zweites Lebensmittelstück, Weintraube

- 3: untere Schale
- 31: erste Abdeckung
- 32: Zuglasche
- 33: Spaltöffnung
- 34: Sollrisslinie
- 35: Trennsteg
- 36: Falz
- 37: erste Ausformung

- 4: Schalenaufsatz
- 41: Randbereich
- 42: Deckel
- 43: Überstand
- 44: Wandung
- 45: Trennsteg
- 46: zweite Abdeckung
- 47: zweite Ausformung

- 5: Fach
- 51: Zubehör, Spieß

- X: Zugrichtung
- Y: Aufziehrichtung

## Patentansprüche

1. Kombinationsverpackung für wenigstens zwei Sorten stückige Lebensmittel, die unterschiedliche Lagerbedingungen haben, **dadurch gekennzeichnet, dass** eine untere Schale (3) zur Aufnahme von ersten Lebensmittelstücken (1) und über der unteren Schale (3) ein Schalenaufsatz (4) zur Aufnahme von zweiten Lebensmittelstücken (2) vorgesehen sind, wobei wenigstens die untere Schale (3) eine entfernbare erste Abdeckung (31) hat, der Schalenaufsatz (4) bei bestimmungsgemäßem Gebrauch auf der entfernbaren ersten Abdeckung (31) aufliegt und einen entfernbaren Deckel (42) aufweist.

2. Kombinationsverpackung nach Anspruch 1, **dadurch gekennzeichnet, dass** der Schalenaufsatz (4) auf der zur ersten Abdeckung (31) gewandten Seite eine entfernbare zweite Abdeckung (46) hat, die die zweiten Lebensmittelstücke (2) im Schalenaufsatz (4) halten.

3. Kombinationsverpackung nach Anspruch 1 oder 2, **dadurch gekennzeichnet, dass** zwischen der unteren Schale (3) und dem Schalenaufsatz (4) wenigstens eine Zwischenetage für weitere Sorten von Lebensmittelstücken mit je einer zugeordneten weiteren entfernbaren Abdeckung vorgesehen ist, wobei die Lebensmittelstücke auf der jeweilig darunterliegenden Abdeckung aufliegen.

4. Kombinationsverpackung nach Anspruch 2 oder 3, **dadurch gekennzeichnet, dass** die erste Abdeckung (31) und/oder die zweite Abdeckung (46) durch Ziehen in einer Richtung (X) ihrer Flächenerstreckung entfernbar ausgebildet sind und eine Zuglasche (32) haben, die am der Zugrichtung (X) gegenüberliegenden Ende der ersten/zweiten Abdeckung (31, 46) angeformt, auf der ersten/zweiten Abdeckung (31, 46) aufliegend rückgefaltet und an der Zugseite für den Zugriff für den Benutzer hervorstehend ausgebildet ist.

5. Kombinationsverpackung nach Anspruch 1, 2, 3 oder 4, **dadurch gekennzeichnet, dass** die erste Abdeckung (31) aus einer im Wesentlichen luftdichten Folie besteht.

6. Kombinationsverpackung nach Anspruch 1, 2, 3, 4 oder 5, **dadurch gekennzeichnet, dass** der Deckel (42) und/oder die zweite Abdeckdung (46) eine Lochfolie oder eine diffusionsoffene Folie ist.

7. Kombinationsverpackung nach einem der vorangehenden **Ansprüche, dadurch gekennzeichnet, dass der Deckel (42) auf** einem umlaufenden Randbereich (41) des Schalenaufsatzes (4) abziehbar aufgebrachte ist, wobei ein kleiner Überstand des Deckels (42) als Abziehhilfe vorgesehen ist.

8. Kombinationsverpackung nach einem der vorangehenden Ansprüche, **dadurch gekennzeichnet, dass** an wenigstens einer Seite des Schalenaufsatzes (4) oder der unteren Schale ein oben offenes Fach (5) für Spieße (51) zum Aufspießen der stückigen Lebensmittel (1, 2) angeformt ist, wobei das Fach mit dem Deckel (42) verschlossen und mit dem Abziehen des Deckels (42) öffenbar ausgebildet ist.

9. Kombinationsverpackung nach einem der vorangehenden Ansprüche, **dadurch gekennzeichnet, dass** Trennstege (35 bzw. 45) zum Separieren der einzelnen Lebensmittelstücke (1, 2) in der unteren Schale (3) und/oder im Schalenaufsatz (4) vorgesehen sind.

10. Kombinationsverpackung nach einem der Ansprüche 2 bis 11, **dadurch gekennzeichnet, dass** Trennstege zum Separieren der weiteren Lebensmittelstücke in der/den Zwischenetage(n) vorgesehen sind.
